# EUROPÄISCHE PATENTSCHRIFT

(11) **EP 0 181 573 B1**
(45) Veröffentlichungstag und Bekanntmachung des Hinweises auf die Patenterteilung: **24.01.1990**
(21) Anmeldenummer: 85113851.1
(22) Anmeldetag: 31.10.1985
(51) Int. Cl.: H01H 37/54

(54) **Thermoschalter, insbesondere Temperaturbegrenzer**
Temperature switch, particularly thermal release
Thermo-rupteur en particulier limiteur de température

(30) Priorität: 06.11.1984 DE 8432393 U
(43) Veröffentlichungstag der Anmeldung: 21.05.1986
(73) Patentinhaber: INTER CONTROL Hermann Köhler Elektrik GmbH u. Co. KG, D-90411 Nürnberg (DE)
(72) Erfinder: Hollweck, Walter, D-8500 Nürnberg (DE)
(74) Vertreter: Hafner, Dieter, Dr.rer.nat., Dipl.-Phys.

(56) Entgegenhaltungen:
- EP-A- 0 058 372
- DE-A- 2 511 214
- DE-U- 7 531 355
- DE-U- 8 416 805

## Beschreibung

Die Erfindung betrifft einen Thermoschalter, insbesondere einen Temperaturbegrenzer, mit den Merkmalen des Oberbegriffes des Anspruches 1.

Ein bereits vorgeschlagener Schalter dieser Art (DE-U-8416805) hat zur thermischen Auslösung eine Bimetallsprungscheibe, die im Ruhezustand einseitig konkav, im erregten Zustand einseitig konvex gebogen ist. Diese Sprungscheibe ist flächig auf einem einseitig eingespannten biegsamen Kontaktarm durch Haltelaschen befestigt, die den Sprungscheibenrand übergreifen. Im erregten Zustand hebt die Bimetallsprungscheibe infolge ihrer den Kontaktarm zugewandten Konvexkrümmung das Kontaktende des Kontaktarms von dem sockelfesten Gegenkontakt des Schalters ab.

Entsprechend gesetzlichen Bestimmungen müssen solche Thermoschalter so beschaffen sein, daß sie nach einer thermischen Auslösung nicht selbsttätig wieder einschalten. Dies hat zur Folge, daß die temperaturabhängige Biegecharakteristik solcher Bimetallsprungscheiben so ausgelegt sein muß, daß bei Abkühlung des Schalters bis in den Bereich der Umgebungstemperatur kein Zurückklappen von der Konvex- in die Konkavstellung erfolgt. Der Rücksprungpunkt liegt in der Praxis aus Sicherheitsgründen in der Größenordnung von beispielsweise -20 °C. Bimetallsprungscheiben dieser Art sind wegen ihrer kritischen Biegecharakteristik nur sehr kompliziert und aufwendig herzustellen.

Die DE-U-7531355 zeigt einen rückstellbaren Temperaturbegrenzer, der zwischen einer gewölbten Bimetallscheibe und einem verschiebbar gelagerten Übertragungsstift eine gewölbte Metallscheibe aufweist, die ein von der Temperatur unabhängiges Verhalten besitzt. Unterschiedlich zum Anmeldungsgegenstand kann ein manueller Rücksetzvorgang hierbei nur in Richtung der Kontaktbrücke erfolgen.

Der Erfindung liegt die Aufgabe zugrunde, die gesetzlichen Bestimmungen bezüglich des Wiedereinschaltens von Thermoschaltern mit Hilfe von einfachen Bimetallsprungscheiben mit normaler, unkritischer temperaturabhängiger Biegecharakteristik zu erfüllen.

Diese Aufgabe wird durch das Kennzeichnungsmerkmal des Anspruches 1 gelöst.

Wenn im Anspruch 1 von einer « Stahlsprungscheibe » die Rede ist, so ist darauf hinzuweisen, daß dabei auch Sprungscheiben aus einem andersartigen Material zur Verwendung kommen können, sofern diese die benötigten bistabilen Elastizitätseigenschaften aufweisen. Die Zentren der beiden Sprungscheiben sind bewegungsmäßig aneinander gekoppelt, was beispielsweise über einen die Scheiben durchsetzenden Kopplungsstift geschehen kann.

Durch die Kennzeichnungsmerkmale des Anspruches 2 wird eine besonders vorteilhafte Ausgestaltung der Erfindung beschrieben. Durch die flächige Anlage der Sprungscheiben aneinanaer ist eine besonders verzögerungsfreie Übertragung und Kopplung der Auslösekräfte gewährieistet. Beide Scheiben werden quasi gleichzeitig aus ihrem konkaven in den konvexen Krümmungszustand übergeführt. Durch die in Kontaktöffnungsrichtung wirkende Rücksetzvorrichtung wird die mechanische Belastung der Stahlsprungscheibe bei ihrem Rücksetzen in die Ruhestellung verringert.

Eine besonders einfache Halterung beider Sprungscheiben am Kontaktarm ist durch das kennzeichnende Merkmal des Anspruches 3 beschrieben. Wesentlich dabei ist, daß beide Scheiben nicht starr miteinander und mit dem Kontaktarm verbunden, sondern etwas gegeneinander verrückbar gelagert sind. Dadurch werden beim Auslösevorgang keine Zugspannungen oder Scherkräfte auf die Scheiben ausgeübt, womit die Zuverlässigkeit solcher Thermoschalter erhöht wird.

Eine besonders einfache Ausbildung der Haltelaschen ist durch das kennzeichnende Merkmal des Anspruches 4 möglich. Durch flächendeckungsgleiche Sprungscheiben müssen außerdem herkömmliche Thermoschalter in ihrer Grundkonstruktion nicht verändert werden.

Weiterhin ist für die Ausgestaltung der vorliegenden Erfindung von Bedeutung, daß für die Sprungscheiben sowohl kreis- als auch rechteckförmige oder andersartig äusgebildete Sprungscheiben verwendet werden können.

Ansprüche 5 ff. beschreiben besonders vorteilhafte Ausführungsformen, die die mechanische Belastung der Sprungscheiben, insbesondere der bistabilen Stahlsprungscheibe, vermindern. Dadurch wird die Schadensanfälligkeit solcher Thermoschalter herabgesetzt.

Gemäß den kennzeichnenden Merkmalen des Anspruches 5 wird die Handkraft nicht unmittelbar auf den Rücksetzstift ausgeübt, sondern - mittelbar über eine Aufgleitschrägfläche - durch einen gesondert vorgesehenen Betätigungsknopf, wobei die Verschieberichtung des Betätigungsknopfes in der durch die Sprungscheiben aufgespannten Ebene erfolgt. Dadurch ist eine sehr flache Bauweise (bezogen auf die Sprungscheibenflächen) des Thermoschalters möglich. Als weiterhin besonders vorteilhaft erweist sich die Kraftbegrenzung, die infolge der Kraftumlenkung (Druckrichtung des Betätigungsknopfes ist rechtwinklig zur Verschieberichtung des Rücksetzstiftes) erzielt werden kann. Es müssen lediglich die Steigung der Aufgleitschrägfläche entsprechend gewählt und die miteinander zusammenwirkenden Teile des Betätigungsknopfes aus etwas nachgiebigem Material ausgebildet werden, so daß die Kraftbegrenzung erreicht wird. Darüber hinaus ist es von Vorteil, daß die manuell aufgebrachte Druckkraft über den Sockelboden oder aus diesem hervorstehende Anschlußkontaktstreifen gerade in die Schalterhalterung eingeleitet wird, so daß Biegekräfte beispielsweise auf die Anschlußkontakte (mit diesen ist in der Regel der Schalter in einer Einsteckhalterung befestigt) vermieden werden.

Besonders vorteilhaft für die Reproduzierbarkeit der Rücksetzkraft ist eine Ausbildung des Schalters gemäß Anspruch 6, weitere Vorteile betreffend die Kraftbegrenzung und die flache Bauweise ergeben sich aus der überlappenden Bauweise der sich gegenseitig beeinflussenden Teile gemäß Anspruch 7.

Durch Anspruch 8 ist eine besonders weiche Kraftübertragung vom Betätigungsknopf auf die Stahlsprungscheibe möglich.

Ansprüche 9-12 lehren eine kompakte, robuste und dauerhaft zuverlässig funktionierende Bauweise der gegenseitigen Führungselemente, durch Anspruch 9 werden die Sprungscheiben von den sie umgebenden Elementen wie Betätigungsknopf und Führungsorgane weitgehend geschützt.

Die Erfindung ist anhand eines in den Figuren dargestellten Ausführungsbeispieles und einer genauen Funktionsbeschreibung näher erläutert. Insbesondere aus den Funktionsschemata gemäß Fig. 3-6 werden die Erfindungsvorteile der im Anspruch 1 beschriebenen Lösung der Aufgabe deutlich. Es zeigen :
Fig. 1 eine Seitenansicht des neuerungsgemäßen Schalters ;
Fig. 2 eine weitere Ansicht in Pfeilrichtung II gemäß Fig. 1, teilweise im Schnitt ;
Fig. 3 Funktionsschema : Schalter im Ruhezustand ;
Fig._{.} 4 Funktionsschema : Schalter im thermischen Auslösezustand ;
Fig. 5 Funktionsschema : Schalter im wiedereinschaltbereiten Zustand ;
Fig. 6 Funktionsschema gemäß Fig. 3 eines Schalters mit modifizierter Kopplung der beiden Sprungscheiben.

Der Schalter 1 weist zur thermischen Auslösung im Ruhezustand (der Ruhezustand ist in Fig. 2, 3 und 6 dargestellt) einseitig konkav, im erregten Zustand einseitig konvex gebogene Sprungscheiben (Bimetallsprungscheibe 2, bistabile Stahlsprungscheibe 2A) auf, die an einem einseitig eingespannten Kontaktarm 3 im wesentlichen flächig anliegen und durch die Scheibenränder 4 übergreifende Haltelaschen 5 befestigt sind. Im erregten Zustand hebt die Bimetallsprungscheibe 2 durch Ausbiegung des Kontaktarmes 3 infolge ihrer Konvexkrümmung das Kontaktende 6 von einem Gegenkontakt 7 ab, der über einen Kontaktträger 8 an einem Schaltersockel 9 des Schalters 1 befestigt ist. Gleichzeitig damit wird auch die bistabile Stahlsprungscheibe 2A von ihrer Konkavkrümmung in die Konvexkrümmung überführt. Der Schalter befindet sich nun in seinem thermischen Auslösezustand analog der schematischen Darstellung in Fig. 4. Der durch den Thermoschalter geschützte Stromkreis ist unterbrochen. Bei Abkühlen der Bimetallsprungscheibe 2 schnappt diese bei Erreichen einer bestimmten Temperatur wieder in ihre Konkavstellung gemäß Fig. 5 zurück.

Den gesetzlichen Bestimmungen entsprechend wird jedoch der Kontakt nicht wieder gescnlossen, da die bistabile Stahlsprungscheibe 2A weiterhin in ihrer Konvexstellung verbleibt und damit eine den Kontakt offenhaltende Gegenkraft aufbaut. Das Verbleiben in dieser Stellung wird dadurch gewährleistet, daß beide Sprungscheiben 2, 2A miteinander und diese mit dem Kontaktarm 3 nicht starr verbunden sind. Damit kann kein Biegemoment von der Bimetallsprungscheibe auf die bistabile Stahlsprungscheibe ausgeübt werden. Das manuelle Rücksetzen des Schalters in die geschlossene Stellung analog Fig. 3 erfolgt durch den Rücksetzstift 10, der am Schaltersockel 9 mittelbar befestigt und rechtwinklig zur Stahlsprungscheibenfläche axial verschiebbar angeordnet ist. Er beaufschlagt etwa das Zentrum 11 der Stahlsprungscheibe 2A in Kontaktöffnungsrichtung durch Druck auf einen Betätigungsknopf 16.

An dem den Sprungscheiben 2, 2A abgewandten Ende 12 des Rücksetzstiftes 10 ist eine Aufgleitschrägfläche 13 vorgesehen, die mit einem Vorsprung 14 am inneren Ende 15 des Betätigungsknopfes 16 zusammenwirkt, der rechtwinklig zum Rücksetzstift verschiebbar am Schaltersockel 9 geführt ist. Die Aufgleitschrägfläche 13 ist derart zum Betätigungsende 17 des Betätigungsknopfes 16 hingeneigt, daß der Rücksetzstift 10 beim Eindrücken des Betätigungsknopfes 16 in Pfeilrichtung 18 in Pfeilrichtung 19 verschoben wird.

Gehalten ist der Rücksetzstift 10 mit seinem den Sprungscheiben abgewandten Ende 12 an einem biegeelastischen Sockelvorsprung 20, der an seiner der Stahlsprungscheibe 2A abgewandten Rückseite 21 die Aufgleitschrägfläche 13 trägt. Der Sockelvorsprung 20 ist als in Verschieberichtung 18 des Betätigungsknopfes 16 verlaufende Rippe ausgebildet, deren mit der Aufgleitschrägfläche 13 versehenes Schwenkende 22 von dem ebenfalls rippenförmig ausgebildeten inneren Ende 15 des Betätigungsknopfes 16 überlappt ist.

Das rippenartige innere Ende 15 des Betätigungsknopfes 16 ist darüber hinaus rechtwinklig zur Verschieberichtung 18 federnd ausgebildet, so daß es beim Aufgleiten auf die Aufgleitschrägfläche in Pfeilrichtung 23 ausfedern kann.

Der Betätigungsknopf 16 ist auf einem U-förmigen Bügel 24 des Schaltersockels 9 gelagert, der den den Rücksetzstift 10 tragenden Sockelvorsprung 20 umgreift und mit diesem im wesentlichen gleichebig ausgebildet ist. An den Außenseiten 25 seiner U-Schenkel 26 ist der Bügel 24 mit Längsführungen (Nuten) versehen, in welchen Führungselemente (Stege) von am Betätigungsknopf 16 angeordneten, in Verschieberichtung parallel zu den U-Schenkeln weisenden seitlichen Längsvorsprüngen 27 verschiebbar gelagert sind.

Der Bügel 24 ist mit einem Teil des Schaltersockels 9, die Längsvorsprünge 27 mit dem Betätigungsknopf 16 einstückig aus Kunststoff gespritzt.

Der Betätigungsknopf 16 ist an seiner Unterseite 29 mit einem zapfenartigen Führungsvorsprung 30 versehen, der quer zur Verschieberichtung 18 geschlitzt ist und mit seinem Schlitz einen flächig in Verschieberichtung liegenden Kontaktarmhalter 31 übergreift bzw. auf diesem geführt ist. In einer Sacklochausnehmung 32 des Führungsvorsprunges 30 ist eine Druckfeder 33 gelagert, die sich mit ihrem schalterinneren Ende an der dem Betätigungsknopf 16 zugewandten Kante 34 des Kontaktarmhalters 31 abstützt.

Die Mittellängsachse 35 des Betätigungsknopfes 16 verläuft etwa in der Erstreckungsebene der Sprungscheiben 2, 2A, die etwa die Mittellängsebene des Schalters bildet. Die Führungsorgane (U-förmiger Bügel 24 sowie die Längsvorsprünge 27 des Betätigungsknopfes 16) sind gegenüber der Mittellängsebene versetzt angeordnet, was sich insbesondere aus der Ansicht gemäß Fig. 2 ergibt.

In Fig. 1. ist besonders deutlich zu sehen, daß die Längsvorsprünge 27 an ihrem dem Betätigungsknopf abgewandten unteren Ende mit nach innen weisenden klauenartigen Fortsätzen 36 versehen sind, die in Seitenausnehmungen 37 des U-förmigen Bügels eingreifen, deren Länge etwa dem Verschiebeweg des Betätigungsknopfes 16 entspricht. Der U-förmige Bügel 24 ist im Übergangsbereich der U-Schenkel in das Querhaupt 38 mit Abschrägungen 39 versehen.

Fig. 6 entspricht im wesentlichen der Darstellung gemäß Fig. 3, allerdings sind die Lagen von Bimetallsprungscheibe und Stahlsprungscheibe vertauscht. Die Bewegungskopplung der Zentren der beiden Sprungscheiben erfolgt über ein beispielsweise als die beiden Scheiben gemeinsam durchsetzendes Kopplungseiement in Form eines Nietes oder Stiftes 40. Dies führt im Gegensatz zur vorbeschriebenen Ausführungsform des Schalters gemäß Fig. 3-5 allerdings dazu, daß die Bimetallsprungscheibe bei Abkühlung unter die Rücksprungtemperatur nicht in die in Fig. 5 dargestellte Konkavstellung springen kann, sondern durch die Kraft der Stahlsprungscheibe in der den Kontakt offenhaltenden Konvexstetlung verbleibt. Die Rücksetzung der Bimetallsprungscheibe in die Konkavstellung erfolgt zusammen mit der Stahlsprungscheibe durch den Rücksetzstift 10.

### Bezugszeichenliste

1 Schalter
2 Bimetallsprungscheibe
2A bistabile Stahlsprungscheibe
3 Kontaktarm
4 Scheibenrand
5 Haltelaschen
6 Kontaktende
7 Gegenkontakt
8 Kontaktträger
9 Schaltersockel
10 Rücksetzstift
11 Zentrum von 2A
12 Ende von 10
13 Aufgleitschrägfläche
14 Vorsprung
15 Ende
16 Betätigungsknopf
17 Betätigungsende
18 Pfeilrichtung
19 Pfeilrichtung
20 Sockelvorsprung
21 Rückseite
22 Schwenkende
23 Pfeilrichtung
24 Bügel
25 Außenseiten
26 U-Schenkel
27 Längsvorsprung
28 Stege
29 Unterseite
30 Führungsvorsprung
31 Kontaktarmhalter
32 Sacklochausnehmung
33 Druckfeder
34 Kante
35 Mittellängsachse
36 Fortsätze
37 Ausnehmungen
38 Querhaupt
39 Abschrägung
40 Niet

## Patentansprüche

1. Thermoschalter, insbesondere Temperaturbegrenzer, mit folgenden Merkmalen :
Der Schalter (1) weist einen einseitig eingespannten, biegsamen Kontaktarm (3) auf,
der zur thermischen Auslösung eine in Ruhestellung konkav auf sich zu gewölbte Bimetallsprungscheibe (2) trägt und
dessen Kontaktarmende im thermischen Auslösezustand durch Umklappen der Bimetallsprungscheibe (2) aus ihrer Konkav- in die Konvex-Krümmung von einem Gegenkontakt (7) des Schalters (1) abgehoben wird ;
an einem Schaltersockel (9) ist eine etwa in einer Kontaktöffnungsrichtung (19) wirkende Rücksetzvorrichtung (Rücksetzstift 10) angeordnet, gekennzeichnet durch eine an der Bimetallsprungscheibe (2) und/oder dem Kontaktarm (3) anliegende, an die Auslösebewegung des Zentrums der Bimetallsprungscheibe (2) gekoppelte, bistabile Stahlsprungscheibe (2A), die beim Rücksetzen in Kontaktöffnungsrichtung (19) gedrückt wird.

2. Schalter nach Anspruch 1, gekennzeichnet durch folgende Merkmale :
Die zwischen der Bimetallsprungscheibe (2) und dem Kontaktarm (3) einliegende bistabile Stahlsprungscheibe (2A) liegt in Ruhestellung flächig an der Bimetallsprungscheibe (2) an,
bei der thermischen Auslösung ist die Stahlsprungscheibe (2A) mittels Kraftbeaufschlagung durch die Bimetallsprungscheibe (2) und den Kontaktarm (3) ebenfalls aus ihrem konvexen in den konkaven Krümmungszustand überführbar,
im thermischen Auslösezustand ist die konvex gewölbte Fläche der Stahlsprungscheibe (2A) unmittelbar oder über die parallel zu dieser verlaufenden Kontaktarmfläche mittelbar von der Rücksetzvorrichtung (Rücksetzstift 10) in Kontaktöffnungsrichtung (19) beaufschlagbar.

3. Schalter nach Anspruch 1 oder 2, dadurch gekennzeichnet, daß die bistabile Stahlsprungscheibe (2A) und die Bimetallsprungscheibe (2) gemeinsam durch diese beiden Bauteile in ihrem Randbereich mit Beweglichkeitsspiel übergreifende, am Kontaktarm (3) angeformte Haltelaschen (5) gelagert werden.

4. Schalter nach einem der vorhergehenden Ansprüche, dadurch gekennzeichnet, daß die bistabile Stahlsprungscheibe (2A) flächendeckungsgleich mit der Bimetallsprungscheibe (2) ausgebildet ist.

5. Schalter nach einem der vorhergehenden Ansprüche, gekennzeichnet durch folgende Merkmale :
Die Rücksetzvorrichtung ist als ein etwa rechtwinklig zu den Sprungscheiben (2, 2A) axial verschiebbarer Rücksetzstift (10) ausgebildet,
an dem den Sprungscheiben (2, 2A) abgewandten Ende (12) des Rücksetzstiftes (10) ist eine Aufgleitschrägfläche (13) angeordnet,
ein Betätigungsknopf (16) zur manuellen Rücksetzung der Stahlsprungscheibe (2A) in die konkave Ruhezustand-Stellung ist rechtwinklig zur Längsachse des Rücksetzstiftes (10) verschiebbar an einem Schaltersockel (9) gelagert und beaufschlagt mit seinem dem Betätigungsende (17) angewandten inneren Ende (15) die schräg zum Betätigungsende (17) hinweisende Aufgleitschrägfläche (13).

6. Schalter nach Anspruch 5, dadurch gekennzeichnet, daß der Rücksetzstift (10) mit seinem den Sprungscheiben (2, 2A) abgewandten Ende (12) an einem biegeelastischen Sockelvorsprung (20) angeordnet ist, der an seiner den Sprungscheiben (2, 2A) abgewandten Rückseite (21) die Aufgleitschrägfläche (13) trägt.

7. Schalter nach Anspruch 5 oder 6, dadurch gekennzeichnet, daß der Sockelvorsprung (20) als in Verschieberichtung (18) des Betätigungsknopfes (16) verlaufende Rippe ausgebildet ist, deren mit der Aufgleitschrägfläche (13) versehenes Schwenkende (22) von dem ebenfalls rippenförmig ausgebildeten inneren Ende (15) des Betätigungsknopfes (16) überlappt ist.

8. Schalter nach einem der Ansprüche 5-7, dadurch gekennzeichnet, daß das innere rippenartige Ende (15) des. Betätigungsknopfes (16) rechtwinklig zu dessen Verschieberichtung (18) federnd ausgebildet ist.

9. Schalter nach einem der Ansprüche 5-8, dadurch gekennzeichnet, daß der Betätigungsknopf (16) auf einem U-förmigen Bügel (24) des Schaltersockels (9) gelagert ist, der den den Rücksetzstift (10) tragenden Sockelvorsprung (20) umgreift und mit diesem im wesentlichen gleichebig verläuft sowie an den Außenseiten (25) seiner U-Schenkel (26) mit Längsführungen versehen ist, in welchen Führungselemente (Stege 28) von am Betätigungsknopf (16) angeordneten, in Verschieberichtung (18) weisenden seitlichen Längsvorsprüngen (27) verschiebbar gelagert sind.

10. Schalter nach einem der Ansprüche 5-9 dadurch gekennzeichnet, daß der Bügel (24) mit einem Sockelteil, die Längsvorsprünge (27) mit dem Betätigungsknopf (16) einstückig aus Kunststoff ausgebildet sind.

11. Schalter nach einem der Ansprüche 5-10, dadurch gekennzeichnet, daß der Betätigungsknopf (16) mit einem an seiner Unterseite (29) angeordneten, quer zur Verschieberichtung (18) geschlitzten zapfenartigen Führungsvorsprung (30) einen etwa parallel zu den Sprungscheiben (2, 2A) verlaufenden plattenförmigen Kontaktarmhalter (31) übergreift.

12. Schalter nach einem der Ansprüche 5-11, dadurch gekennzeichnet, daß in einer SacklochAusnehmung (32) des Führungsvorsprunges (30) eine Druckfeder (33) angeordnet ist, die an der dem Betätigungsknopf (16) zugewandten Kante (34) des Kontaktarmhalters (31) abgestützt ist.

13. Schalter nach einem der Ansprüche 5-12, dadurch gekennzeichnet, daß die Mittellängsachse (35) des Betätigungsknopfes (16) etwa in der Erstreckungsebene (Mittellängsebene des Schalters) der Sprungscheiben liegt und die Führungsorgane (U-förmiger Bügel 24 mit Längsführungen, Längvorsprünge 27 des Betätigungsknopfes 16) gegenüber der Mittellängsebene seitenversetzt angeordnet sind.

14. Schalter nach einem der Ansprüche 5-13, dadurch gekennzeichnet, daß der Schaltersockel (9) aus zwei parallel nebeneinanderliegenden lsolierstoffteilen besteht, deren eines in Richtung des Betätigungsknopfes (16) einstückig in den U-förmigen Bügel (24) übergeht.

15. Schalter nach einem der Ansprüche 5-14, dadurch gekennzeichnet, daß die Längsvorsprünge (27) an ihrem dem Betätigungsknopf (16) abgewandten Ende mit nach innen weisenden klauernartigen Fortsätzen (36) versehen sind, die in Seitenausnehmungen (37) des U-förmigen Bügels (24) eingreifen, deren Länge etwa dem Verschiebeweg des Betätigungsknopfes (16) entspricht.

16. Schalter nach einem der Ansprüche 5-15, dadurch gekennzeichnet, daß der U-förmige Bügel (24) im Übergangsbereich der U-Schenkel (26) in das Querhaupt (38) mit Abschrägungen versehen ist.

## Claims

1. Thermal switch, particularly a temperature limiter, with the following features :
the switch (1) has a flexible contact arm (3) clamped at one end and which
as a thermal triggering means comprises a quick-break bimetallic plate (2) which is concavely curved onto itself when in the rest position and
of which the contact arm end, in the thermally triggered state, is by the reversal of the quick-break bimetallic plate (2) out of its concave and into its convex curvature lifted off a fixed contact (7) of the switch (1),
on a switch base (9) there is a reset device (reset stud (10) which acts substantially in a direction (19) for opening the contact, characterised by, bearing on the quick-break bimetallic plate (2) and/or the contact arm (3) and coupled to the triggering movement of the centre of the quick-break bimetallic plate (2), a bistable steel snap-action plate (2A) which, upon resetting, is pressed in the contact-opening direction (19).

2. A switch according to Claim 1, characterised by the following features :
when in the position of rest, the bistable steel snap-action plate (2A) incorporated between the quick-break bimetallic plate (2) and the contact arm (3) lies flat against the quick-break bimetallic plate (2),
when thermally triggered, the steel snap-action plate (2A) can likewise, by the application of force by the quick-break bimetallic plate (2) and the contact arm (3) likewise be moved out of its convex and into its concave state of curvature,
when in the thermally triggered state, the convexly curved surface of the steel snap-action plate (2A) can be moved directly or via that surface of the contact arm which extends parallel therewith indirectly in the contact opening direction (19) by the reset device (reset stud 10).

3. A switch according to Claim 1 or 3, characterised in that the bistable steel snap-action plate (2A) and the quick-break bimetallic plate (2) are jointly mounted by these two components in their marginal zone with retaining lugs (5) integrally moulded on the contact arm (3) and engaging over them with a clearance to allow movement.

4. A switch according to one of the preceding Claims, characterised in that the bistable steel snap-action plate (2A) is constructed so that its area coincides with that of the quick-break bimetallic plate (2).

5. A switch according to one of the preceding Claims, characterised by the following features :
the reset device is constructed as a reset stud (10) which is axially displaceable substantially at right-angles to the snap-action plates (2, 2A),
at the end (12) of the reset stud (10) which is remote from the snap-action plates (2, 2A) there is a slide-on ramp (13),
an actuating knob (16) for manually resetting the steel snap-action plate (2A) into the concave rest position is mounted on a switch base (9) for displacement at right-angles to the longitudinal axis of the reset stud (10), its inner end (15) which is towards the actuating end (17) being applied against the slide-on ramp (13) which is directed obliquely to the actuating end (17).

6. A switch according to Claim 5, characterised in that the end (12) of the reset stud (10) which is remote from the snap-action plates (2, 2A) is disposed on a flexurally resilient projection (20) on the base and which carries the slide-on ramp (13) on its rear surface (21) which is remote from the snap-action plates (2, 2A).

7. A switch according to Claim 5 or 6. characterised in that the projection (20) on the base _{'}s constructed as a rib extending in the direction of displacement (18) of the actuating knob (16) and of which the pivoting end (22) which is provided with the slide-on ramp (13) is overlapped by the likewise rib-like inner end (15) of the actuating knob (16).

8. A switch according to one of Claims 5 to 7-, characterised in that the inner rib-like end (15) of the actuating knob (16) is constructed to be resilient at right-angles to its direction (18) of displacement.

9. A switch according to one of Claims 5 to 8, characterised in that the actuating knob (16) is mounted on a U-shaped bracket (24) on the switch base (9) and which engages around the projection (20) on the base which carries the reset stud (10), extending substantially in the same plane as this latter and being provided on the outsides (25) of the arms (26) of the U-shape with longitudinal guides in which guide elements (webs 28) of lateral longitudinal projections (27) pointing in the direction (18) of displacement and disposed on the actuating knob (16) are displaceably mounted.

10. A switch according to one of Claims 5 to 9, characterised in that the bracket (24) is constructed from synthetic plastics material in one piece with a base part, as are the longitudinal projections (27) with the actuating knob (16).

11. A switch according to one of Claims 5 to 10, characterised in that the actuating knob (16) has disposed on its underside (29) and slotted crosswise to its direction of displacement (18) a stud-like guide projection (30) which engages over a plate-like contact arm holder (31) which extends substantially parallel with the snap-action plates (2, 2A).

12. A switch according to one of Claims 5 to 11, characterised in that in a blind recess (32) in the guide projection (30), there is a thrust spring (33) biased on that edge (34) of the contact arm holder (31) which-is towards the actuating knob (16).

13. A switch according to one of Claims 5 to 12, characterised in that the longitudinal median axis (35) of the actuating knob (16) lies substantially in the plane of extension (longitudinal median plane through the switch) of the snap-action plates, and in that the guide members (U-shaped bracket 24 with longitudinal guides, longitudinal projections 27 on the actuating knob (16) are laterally offset in relation to the longitudinal median plane.

14. A switch according to one of Claims 5 to 13, characterised in that the switch base (9) consists of two parallel and adjacently disposed insulating members, one of which merges in one piece into the U-shaped bracket (24) in the direction of the actuating knob (16).

15. A switch according to one of Claims 5 to 14, characterised in that the longitudinal projections (27), at their end remote from the actuating knob (16), are provided with inwardly pointing claw-like extensions (36) which engage lateral recesses (37) on the U-shaped bracket (24), their length corresponding substantially to the displacement path of the actuating knob (16).

16. A switch according to one of claims 5 to 15, characterised in that the U-shaped bracket (24) is provided with chamfers in the area where the arms (26) of the U merge into the cross-member (38).

## Revendications

1. Thermocontact, notamment limiteur de température, ayant les caractéristiques suivantes : le contact (1) comprend un levier de contact (3), flexible et encastré d'un côté, qui porte, en vue du déclenchement thermique, un bilame (2) cintré, dans sa position de repos, avec sa concavité tournée vers ce levier et dont l'extrémité, dans l'état de déclenchement thermique, décolle d'un contact associé (7) du thermocontact (1) en passant de sa courbure concave à la courbure convexe grâce à un retournement du bilame (2), tandis qu'un dispositif de rappel (doigt de rappel 10), agissant pratiquement suivant la direction (19) d'ouverture du contact, est disposé sur une base (9) du contact, caractérisé par une lame bistable en acier (2A), à changement brusque de forme, qui est appliquée sur le bilame (2) et/ou le levier de contact (3), est accouplée au mouvement de déclenchement du centre du bilame (2) et est repoussée, lors du rappel, dans le sens (19) de l'ouverture du contact.

2. Thermocontact suivant la revendication 1, caractérisé par les particularités suivantes :
en position de repos, la lame bistable en acier (2A), qui est située entre le bilame (2) et le levier de contact (3), s'applique à plat sur le bilame (2).
lors du déclenchement thermique, la lame en acier (2A) est agencée de façon à pouvoir également passer de son état de courbure concave à l'état de courbure convexe sous l'effet de la force exercée par le bilame (2) et le levier de contact (3),
dans l'état de déclenchement thermique, la surface cintrée convexe de la lame en acier (2A) est agencée de façon à pouvoir être déplacée, dans le sens (19) de l'ouverture du contact, par le dispositif de rappel (doigt de rappel 10), soit directement, soit indirectement par l'intermédiaire de la surface du levier de contact qui s'étend parallèlement à cette lame.

3. Thermocontact suivant l'une des revendications 1 et 2, caractérisé en ce que la lame bistable en acier (2A) et le bilame (2) sont montés ensemble par des pattes de maintien (5) formées sur le levier de contact (3) et recouvrant ces deux pièces sur leurs bords avec un jeu leur permettant de se déplacer.

4. Thermocontact suivant l'une des revendications précédentes, caractérisé en ce que la surface de la lame bistable en acier (2A) a la même étendue que le bilame (2).

5. Thermocontact suivant l'une des revendications précédentes, caractérisé par les particularités suivantes :
le dispositif de rappel est formé d'un doigt de rappel (10) déplaçable axialement en translation. d'une manière sensiblement perpendiculaire au bilame (2) et à la lame en acier (2A),
une surface inclinée de glissement (13) est prévue sur l'extrémité (12) du doigt de rappel (10) opposée au bilame (2) et à la lame en acier (2A),
un bouton de manoeuvre (16), destiné à rappeler manuellement la lame en acier (2A) à la position concave de l'état de repos, est monté sur une base (9) de l'interrupteur de façon à pouvoir se déplacer en translation perpendiculairement à l'axe longitudinal du doigt de rappel (10) et agit, par son extrémité intérieure (15) tournée vers l'extrémité de manoeuvre (17), sur la surface de glissement (13) qui est orientée de façon inclinée par rapport à cette dernière extrémité (17).

6. Thermocontact suivant la revendication 5, caractérisé en ce que, par son extrémité (12) située à l'opposé du bilame (2) et de la lame en acier (2A), le doigt de rappel (10) est disposé sur une saillie (20) de la base, cette saillie étant élastique en flexion et portant la surface inclinée de glissement (13) sur sa face arrière (21) située à l'opposé du bilame (2) et de la lame en acier (2A).

7. Thermocontact suivant l'une des revendications 5 et 6, caractérisé en ce que la saillie (20) de la base se présente sous la forme d'une ailette, s'étendant suivant la direction de déplacement en translation (18) du bouton de manoeuvre (16), dont l'extrémité basculante (22) pourvue de la surface inclinée de glissement (13) est recouverte par l'extrémité intérieure (15), également en forme d'ailette, du bouton de manoeuvre (16).

8. Thermocontact suivant l'une des revendications 5 à 7, caractérisé en ce que l'extrémité intérieure en forme d'ailette (15) du bouton de manoeuvre (16) a le comportement d'un ressort, perpendiculairement à la direction de déplacement en translation (18) de ce bouton.

9. Thermocontact suivant l'une des revendications 5 à 8, caractérisé en ce que le bouton de manoeuvre (16) est monté sur un étrier en U (24) de la base (9) du thermocontact, étrier qui entoure la saillie (20) de la base portant le doigt de rappel (10), s'étend pratiquement dans le même plan que celle-ci et est pourvu, sur les côtés extérieurs (25) des branches (26) du U, de glissières longitudinales dans lesquelles sont montés coulissants des éléments de guidage (nervures 28) se présentant sur des saillies latérales longitudinales (27) formées sur le bouton de manoeuvre (16) et orientées suivant la direction de déplacement en translation (18).

10. Thermocontact suivant l'une des revendications 5 à 9, caractérisé en ce que l'étrier (24) est en une seule pièce, en matière plastique, avec une partie de la base et en ce qu'il en est de même des saillies longitudinales (27) avec le bouton de manoeuvre (16).

11. Thermocontact suivant l'une des revendications 5 à 10, caractérisé en ce que, par une saillie de guidage (30) en forme de tourillon, située sur sa face inférieure (29) et fendue transversalement à la direction de déplacement en translation (18), le bouton de manoeuvre (16) chevauche un porte-levier de contact (31) en forme de plaquette s'étendant d'une manière pratiquement parallèle au bilame (2) et à la lame en acier (2A).

12. Thermocontact suivant l'une des revendications 5 à 11, caractérisé en ce qu'un ressort de compression (33), prenant appui sur la tranche (34) du porte-levier de contact (31) qui est tournée vers le bouton de manoeuvre (16), est disposé dans un évidement en forme de trou borgne (32) de la saillie de guidage (30).

13. Thermocontact suivant l'une des revendications 5 à 12, caractérisé en ce que l'axe longitudinal de symétrie (35) du bouton de manoeuvre (16) est situé pratiquement dans le plan suivant lequel s'étendent le bilame et la lame en acier (plan longitudinal de symétrie du thermocontact), tandis que les organes de guidage (étrier en U 24 avec ses glissières longitudinales, saillies longitudinales 27 du bouton de manoeuvre 16) sont décalés latéralement par rapport au plan longitudinal de symétrie.

14. Thermocontact suivant l'une des revendications 5 à 13, caractérisé en ce que la base (9) du thermocontact est constituée de deux parties en matériau isolant, s'étendant parallèlement l'une à côté de l'autre, dont l'une se raccorde, en direction du bouton de manoeuvre (16), à l'étrier en U (24) en formant une seule pièce avec celui-ci.

15. Thermocontact suivant l'une des revendications 5 à 14, caractérisé en ce que, à leur extrémité opposée au bouton de manoeuvre (16). les saillies longitudinales (27) sont pourvues de prolongements (36), en forme de crochet, dirigés vers l'intérieur et s'engageant dans des évidements latéraux (37) de l'étrier en U (24) dont la longueur correspond pratiquement à la course en translation du bouton de manoeuvre (16).

16. Thermocontact suivant l'une des revendications 5 à 15, caractérisé en ce que, dans la zone de transition des branches (26) du U avec sa traverse (38), l'étrier en U (24) est pourvu de chanfreins.
